# EUROPÄISCHE PATENTSCHRIFT

(11) **EP 3 702 233 B1**
(45) Veröffentlichungstag und Bekanntmachung des Hinweises auf die Patenterteilung: **06.12.2023**
(21) Anmeldenummer: 20153776.8
(22) Anmeldetag: 27.01.2020
(51) Int. Cl.: B61D 1/00, B61D 17/22, B61D 27/00

(54) **MEHRTEILIGES SCHIENENFAHRZEUG MIT EINEM WAGENVERBUND AUS EINEM TRÄGERWAGEN UND ZWEI WAGENÜBERGANGSMODULEN**
MULTI-PART RAILWAY VEHICLE WITH A CARRIAGE ASSEMBLY COMPRISING A SUPPORT CARRIAGE AND TWO CARRIAGE TRANSITION MODULES
VÉHICULE FERROVIAIRE À PLUSIEURS PIÈCES DOTÉ D'UN RACCORD DE VOITURE COMPOSÉ D'UNE VOITURE SUPPORT ET DE DEUX MODULES DE PASSAGE ENTRE LES VOITURES

(30) Priorität: 26.02.2019 DE 102019202584
(43) Veröffentlichungstag der Anmeldung: 02.09.2020
(73) Patentinhaber: Siemens Mobility GmbH, 81739 München (DE)
(72) Erfinder: Henkel, Sven, 47829 Krefeld (DE)
(74) Vertreter: Siemens Patent Attorneys

(56) Entgegenhaltungen:
- EP-A1- 2 921 368
- DE-A1-102014 226 279
- DE-A1-102017 213 598
- GB-A- 2 549 296
- JP-A- S5 128 910

## Beschreibung

Die Erfindung bezieht sich auf ein mehrteiliges Schienenfahrzeug mit einem Wagenverbund aus einem Trägerwagen, der an seinen einander gegenüberliegenden Wagenenden jeweils mit Fahrwerken ausgestattet ist, und zwei Wagenübergangsmodulen, die an einander gegenüberliegenden Stirnseiten des Trägerwagens jeweils über Wellenbälge mit dem Trägerwagen verbunden, fahrwerklos ausgebildet und auf dem Trägerwagen gelenkig abgestützt sind.

Die DE 10 2017 213598 A1 offenbart ein solches mehrteiliges Schienenfahrzeug. Solche Schienenfahrzeuge zeichnen sich dadurch aus, dass vorgesehen Trägerwagen mit Drehgestellen ausgestattet sind, die sich typischerweise unter den Wagenenden befinden, während die Wagenübergangsmodule fahrwerklos und auf den angrenzenden Trägerwagen in irgendeiner geeigneten Weise gelenkig abgestützt sind.

Zudem ist aus der GB 2 549 296 A ein Gliederzug bekannt, bei dem einander unmittelbar benachbarte Einzelwagen klimatechnisch untereinander verbunden sind.

Bei einem Schienenfahrzeug der eingangs genannten Art besteht die Aufgabe, einen Fahrgastinnenraum für zu transportierende Personen geeignet zu klimatisieren. Dazu ist es bekannt, sämtliche einzelnen Wagen sowohl mit einer Klimaanlage als auch einem Fortluftgerät auszustatten. Zudem gibt es im Stand der Technik Auslegungen, bei denen auf eine Klimatisierung von Wagenübergangsmodulen vollständig verzichtet wird, insbesondere, wenn deren Größe vergleichsweise gering ist.

Ausgehend hiervon liegt der Erfindung die Aufgabe zugrunde, ein Schienenfahrzeug der eingangs genannten Art derart weiterzuentwickeln, dass sich eine aufwandsarme Klimatisierung auch für die Wagenübergangsmodule ergibt.

Diese Aufgabe wird bei dem eingangs genannten Schienenfahrzeug durch die Merkmale des Anspruchs 1 gelöst.

Danach zeichnet sich das Schienenfahrzeug dadurch aus, dass der Innenraum des Trägerwagens und wenigstens ein Teil des Innenraums eines der Wagenübergangsmodule als klimatechnische Einheit ausgebildet ist, wobei der Trägerwagen eine Klimaanlage zur Bereitstellung konditionierter Zuluft für die klimatechnische Einheit und das Wagenübergangsmodul wenigstens ein Fortluftgerät für die klimatechnische Einheit trägt und das Trägerwagenmodul frei von Fortluftgeräten und das Wagenübergangsmodul frei von Klimaanlagen ist.

Die angesprochene klimatechnische Einheit umfasst somit nicht nur den Trägerwagen selbst, der mit einer Klimaanlage ausgestattet ist. Vielmehr wird wenigstens ein Teil des Innenraums von einem der beiden benachbarten Wagenübergangsmodule ebenfalls der klimatechnischen Einheit zugeschlagen. Dies hat zur Folge, dass die an dem Trägerwagen vorgesehene Klimaanlage auch zur Klimatisierung wenigstens eines Teils des Innenraums von einem der beiden benachbarten Wagenübergangsmodule genutzt werden kann. Durch die klimatechnische Verknüpfung ist es zudem möglich, auf Seiten des Trägerwagens auf Fortluftgeräte zu verzichten. Ein Abführen von Luft aus dem Fahrgastinnenraum kann über wenigstens ein Fortluftgerät erfolgen, das beispielsweise auf dem Dach des Wagenübergangsmoduls angeordnet ist.

Der Trägerwagen kann einen Hauptklimakanal aufweisen, der an die Klimaanlage angeschlossen ist und an seinem dem einen Wagenübergangsmodul zugewandten Ende über ein flexibles Strömungskanalelement an einen Hauptklimakanal des einen Wagenübergangsmoduls angeschlossen sein. In dieser Weise ist es möglich, beispielsweise einen bestimmten Anteil der von der Klimaanlage des Trägerwagens bereitgestellten konditionierten Luft über das flexible Strömungskanalelement und die beiden Hauptluftkanäle in einen Innenraum des Wagenübergangsmoduls einzuleiten.

Zusätzlich ist es möglich, dass ein Fahrgastinnenraum des Trägerwagens an dessen dem Wagenübergangsmodul zugewandter Seite wenigstens eine Abluftöffnung aufweist, die über ein flexibles Strömungskanalelement mit einer Einlassöffnung des Innenraums des einen Wagenübergangsmoduls verbunden ist. Damit wird die Möglichkeit geschaffen, dass Luft unmittelbar aus dem Fahrgastinnenraum des Trägerwagens über die Abluftöffnung und wenigstens ein flexibles Strömungskanalelement in den Innenraum des Wagenübergangsmoduls geleitet wird.

Im Ergebnis kann die Luftkonditionierung für das Wagenübergangsmodul über die Zuluft von der Klimaanlage des Trägerwagens und die Abluft aus dem Fahrgastinnenraum des Trägerwagens erfolgen.

In einer bevorzugten Ausführungsform kann die klimatechnische Einheit zusätzlich wenigstens einen Teil des Innenraums des anderen Wagenübergangsmoduls umfassen, wobei dann der Hauptklimakanal des Trägerwagens an seinem dem anderen Wagenübergansmodul zugewandten Ende über ein flexibles Strömungskanalelement an einen Hauptklimakanal des anderen Wagenübergangsmoduls angeschlossen ist und der Fahrgastinnenraum des Trägerwagens an dessen dem anderen Wagenübergangsmodul zugewandter Seite wenigstens eine Abluftöffnung aufweist, die über ein flexibles Strömungskanalelement mit einer Einlassöffnung des Innenraums des anderen Wagenübergangsmoduls verbunden ist.

Insbesondere kann die klimatechnische Einheit den Innenraum des Trägerwagens und jeweils die dem Trägerwagen zugewandte Hälfte des Innenraums des einen und des anderen Wagenübergangsmoduls umfassen. Die klimatechnische Steuerung der Innenraumluft erfolgt dann mit Hilfe der Klimaanlage des Trägerwagens und den Fortluftgeräten der jeweils angrenzenden Hälften der Wagenübergangsmodule. Insbesondere kann jeder Hälfte der Wagenübergangsmodule jeweils ein Fortluftgerät zugeordnet sein, so dass sich längs des mehrteiligen Schienenfahrzeugs klimatechnische Einheiten der zuvor beschriebenen Art aneinander anschließen können, um einen vollständigen Zug auszubilden.

Die Wagenübergangsmodule können im Bereich ihrer Einlassöffnungen für die Abluft des Trägerwagens Umluftheizer zur Unterstützung des Transports der Abluft in die Wagenübergangsmodule aufweisen. Außerdem ist es möglich, dass die Wagenübergangsmodule in ihre Hauptklimakanäle eingesetzte Stützlüfter zum Ansaugen der von der Klimaanlage des Trägerwagens konditionierten Zuluft aufweisen.

Außerdem wird es als vorteilhaft angesehen, wenn die flexiblen Strömungskanalelemente - sowohl für die konditionierte Zuluft von der Klimaanlage als auch für die Abluft aus dem Fahrgastinnenraum des Trägerwagens - jeweils in einem druckfreien Querschnittsbereich der Wellenbälge geführt sind.

Die Wagenübergangsmodule können mit Sensoren ausgestattet sein, welche die Umluftheizer ein- bzw. ausschalten. Die Wagenübergangsmodule sind frei von gesonderten Temperaturregelungen.

Ein Ausführungsbeispiel der Erfindung wird nachfolgend unter Bezugnahme auf die Zeichnung noch näher erläutert, wobei funktionsgleiche Komponenten mit denselben Bezugszeichen bezeichnet sind. Es zeigen:
- Figur 1: eine perspektivische Ansicht eines Wagenverbundes aus einem Trägerwagen und zwei Wagenübergangsmodulen,
- Figur 2: eine perspektivische Ansicht auf eines der Wagenübergangsmodule von Figur 1,
- Figur 3: eine perspektivische Ansicht auf eine Stirnseite des Wagenübergangsmoduls von Figur 1.

Figur 1 veranschaulicht einen Wagenverbund eines Regional- oder Fernverkehrszuges, mit einem Trägerwagen 1, der an seinen einander gegenüberliegenden Wagenenden jeweils mit hier nicht dargestellten Fahrwerken ausgestattet ist. In Längsrichtung des Wagenverbundes schließen sich an den Trägerwagen 1 beidseitig Wagenübergangsmodule 2 an, die jeweils fahrwerklos ausgebildet sind. Im den Wagenübergangsmodulen 2 können unterschiedliche Nebenräume (z.B.: Nasszelle, Zugbegleiterabteil, Galley, usw.) verbaut sein. Durch Einbringen von Innentüren und Fenstern in das Wagenübergangsmodul 2 ist es auch möglich, zusätzliche Sitzplätze für Fahrgäste zu generieren.

Der in Figur 1 dargestellte Wagenverbund kann dadurch zu einem vollständigen Zug vervollständigt werden, dass dieser Zug jeweils Trägerwagen 1 als Endwagen aufweist, wobei sich im Übrigen Trägerwagen 1 und Wagenübergangsmodule 2 entlang des Zuges miteinander abwechseln. Jedes Wagenübergangsmodul 2 befindet sich somit zwischen zwei Trägerwagen 1.

Der in Figur 1 dargestellte Trägerwagen 1 ist mit einer Klimaanlage 3 ausgestattet, die zur Klimatisierung einer klimatechnischen Einheit dient. Die klimatechnische Einheit umfasst einen Fahrgastinnenraum 9 des Trägerwagens 1 sowie die jeweils unmittelbar an den Stirnseiten des Trägerwagens 1 anschließenden Längshälften der Wagenübergangsmodule 2. Die Wagenübergangsmodule 2 sind frei von Klimaanlagen, tragen im vorliegenden Ausführungsbeispiel jedoch dachseitig jeweils zwei Fortluftgeräte 4, von denen jedes einer Längshälfte des Wagenübergangsmoduls 2 zugeordnet ist.

Es ist ersichtlich, dass die in Figur 1 von dem Trägerwagen 1 entfernt gelegenen Längshälften der Wagenübergangsmodule 2 jeweils zu weiteren klimatechnischen Einheiten gehören, die jeweils einen anderen Trägerwagen 1 sowie eine daran angrenzende weitere Wagenübergangsmodul-Längshälfte umfassen. Im Falle eines Endwagens eines Zuges wird die klimatechnische Einheit von dem Trägerwagen 1 und einer angrenzenden Längshälfte des Wagenübergangsmoduls 2 gebildet.

Es ist darauf hinzuweisen, dass der Trägerwagen 1 frei von Fortluftgeräten ist.

Eine klimatechnische Verknüpfung zwischen dem Trägerwagen 1 und den benachbarten Wagenübergangsmodulen 2 ergibt sich aus Figur 2, wobei in Figur 2 jeweilige Wellenbälge fortgelassen sind. Von der Klimaanlage 3 des Trägerwagens 1 konditionierte Zuluft gelangt zunächst über einen Hauptklimakanal 5 des Trägerwagens 1 an dessen Stirnseiten zu flexiblen Strömungskanalelementen 6, welche wiederum an einem Hauptklimakanal 7 eines jeweiligen Wagenübergangsmoduls 2 angeschlossen sind. Von diesem Hauptklimakanal 7 aus gelangt konditionierte Zuluft in einen Innenraum 10 des jeweiligen Wagenübergangsmoduls 2. Dabei wird ein Teil der klimatisierten Zuluft (z. B. ca. 20% der von der Klimaanlage 3 gelieferten Gesamtzuluftmenge) abgezweigt und in die angrenzenden Wagenübergangsmodule 2 gedrückt.

Ein Transport von konditionierter Zuluft aus dem Hauptklimakanal 5 des Trägerwagens 1 in den Innenraum des jeweiligen Wagenübergangsmoduls 2 wird, wie ebenfalls aus Figur 2 hervor geht, durch Stützlüfter 8 unterstützt. Diese sind in einem Übergangsbereich zwischen dem flexiblen Strömungskanalelement 6 und dem Hauptklimakanal 7 des Wagenübergangsmoduls 2 vorgesehen.

Nicht nur die Hauptklimakanäle 5 des Trägerwagens 1 und 7 der Wagenübergangsmodule 2 sind klimatechnisch miteinander verbunden. Auch ein Fahrgastinnenraum 9 des Trägerwagens 1 ist mit Innenräumen 10 der angrenzenden Wagenübergangsmodule 2 verbunden, und zwar über bodenseitige flexible Strömungskanalelemente 11, die jeweilige Abluftöffnungen des Trägerwagens 1 mit zugeordneten Einlassöffnungen 12 (vgl. Figur 3) der Wagenübergangsmodule 2 verbinden. Dadurch gelangt Abluft aus dem Fahrgastinnenraum 9 des Trägerwagens 1 in jeweilige Innenräume 10 der Wagenübergangsmodule 2, und zwar, genau genommen, in deren jeweils an den Trägerwagen 1 angrenzende Längshälfte. Die Abluft wird grundsätzlich durch den Überdruck im Trägerwagen 1 in die Wagenübergangsmodule 2 gedrückt. Ein Transport der Abluft aus dem Fahrgastinnenraum 9 des Trägerwagens 1 in Richtung der Wagenübergangsmodule 2 wird unterstützt von Umluftheizern 13, die jeweils den Eingangsöffnungen 12 zugeordnet sind und konstant z. B. 190 m3/h ansaugen und in das Wagenübergangsmodul 2 blasen.

Die Abluft wird gleichmäßig im Wagenübergangsmodul 2 verteilt, da das Wagenübergangsmodul 2 durch die Fortluftgeräte 4 eine Drucksenke darstellt. Drucksenke bedeutet, dass der Innendruck im Wagenübergangsmodul 2 immer unterhalb des Wageninnendruckes des Trägerwagens 1 ist. Es stellt zusätzlich sicher, dass Gerüche (z.B.: Toilettengeruch, Galleygeruch, usw.) nicht aus dem Wagenübergangsmodul 2 in den Trägerwagen 1 gelangen. Im Wagenübergangsmodul 2 sind an festgelegten Positionen Absauggitter installiert zur Absaugung der Luft aus dem Wagenübergangsmodul 2, die über Kanäle zu den Fortluftgeräten 4 gesaugt werden. Diese Luft wird als Fortluft an die Umgebung abgegeben.

Die in die angrenzenden Wagenübergangsmodule 2 überführte Abluftmenge des Trägerwagens 1 entspricht dessen Fortluftmenge, da im Trägerwagen 1 keine Fortluftgeräte montiert sind. Die Abluft weist die Innenraumtemperatur des Trägerwagens 1 auf und kann zusätzlich zu der Zuluftmenge zur Klimatisierung des Wagenübergangsmoduls herangezogen werden.

Mit den beiden genannten Luftmengen ist eine Klimatisierung der klimatechnischen Einheit nach Norm EN 13129 bzw. EN 14750 möglich.

Aus Figur 3 ergibt sich die Anordnung von Strömungsverbindungen zwischen dem Trägerwagen 1 und einem angrenzenden Wagenübergangsmodul 2 an einer von dessen Stirnseiten mehr im Detail. Es ist ersichtlich, dass das Wagenübergangsmodul 2 an seiner Stirnseite mit einem Doppelwellenbalg 14 ausgestattet ist, welcher druckdicht ausgeführt ist und einen äußeren Wellenbalg 15 und einen inneren Wellenbalg 16 aufweist. Der radiale Raum zwischen dem inneren Wellenbalg 16 und dem äußeren Wellenbalg 15 ist druckdicht, und in diesem Raum sind sowohl eine Eingangsöffnung, die in den Hauptklimakanal 7 mündet, als auch die Einlassöffnungen 12 untergebracht.
Bei einem gesamten Zug besitzen sämtliche Trägerwagen 1 jeweils eine Klimaanlage 3 zur Klimatisierung der sich ergebenden klimatechnischen Einheiten. Unter Berücksichtigung der inneren Lasten des Wagenübergangsmoduls 2 wird die Klimaanlage 3 im Trägerwagen 1 ausgelegt und entwickelt (erforderliche Kühl- und Heizleistung). Die Klimaanlage 3 liefert die klimatisierte Zuluft jeweils für die Innenräume der klimatechnischen Einheit (ein Trägerwagen und ein/zwei angrenzende Längshälften von Wagenübergangsmodulen).

## Patentansprüche

1. Mehrteiliges Schienenfahrzeug mit einem Wagenverbund aus einem Trägerwagen (1), der an seinen einander gegenüberliegenden Wagenenden jeweils mit Fahrwerken ausgestattet ist, und zwei Wagenübergangsmodulen (2), die an einander gegenüber liegenden Stirnseiten des Trägerwagens (1) jeweils über Wellenbälge (13) mit dem Trägerwagen (1) verbunden, fahrwerklos ausgebildet und auf dem Trägerwagen (1) gelenkig abgestützt sind, **dadurch gekennzeichnet, dass**
ein Fahrgastinnenraum (9) des Trägerwagens (1) und wenigstens ein Teil eines Innenraums (10) eines der Wagenübergangsmodule (2) als klimatechnische Einheit ausgebildet ist, wobei der Trägerwagen (1) eine Klimaanlage (3) zur Bereitstellung konditionierter Zuluft für die klimatechnische Einheit und das Wagenübergangsmodul (2) wenigstens ein Fortluftgerät (4) für die klimatechnische Einheit trägt und das Trägerwagenmodul (1) frei von Fortluftgeräten und das Wagenübergangsmodul (2) frei von Klimaanlagen ist.

2. Schienenfahrzeug nach Anspruch 1,
**dadurch gekennzeichnet, dass**
der Trägerwagen (1) einen Hauptklimakanal (5) aufweist, der an die Klimaanlage (3) angeschlossen ist und an seinem dem einen Wagenübergangsmodul (2) zugewandten Ende über ein flexibles Strömungskanalelement (6) an einen Hauptklimakanal (7) des einen Wagenübergangsmoduls (2) angeschlossen ist.

3. Schienenfahrzeug nach Anspruch 1 oder 2,
**dadurch gekennzeichnet, dass**
der Fahrgastinnenraum (9) des Trägerwagens (1) an dessen dem einen Wagenübergangsmodul (2) zugewandter Seite wenigstens eine Abluftöffnung aufweist, die über ein flexibles Strömungskanalelement (11) mit einer Einlassöffnung (12) des Innenraums (10) des einen Wagenübergangsmoduls (2) verbunden ist.

4. Schienenfahrzeug nach einem der Ansprüche 1 bis 3,
**dadurch gekennzeichnet, dass**
die klimatechnische Einheit zusätzlich wenigstens einen Teil des Innenraums (10) des anderen Wagenübergangsmoduls (2) umfasst und der Hauptklimakanal (5) des Trägerwagens (1) an seinem dem anderen Wagenübergangsmodul (2) zugewandten Ende über ein flexibles Strömungskanalelement (6) an einen Hauptklimakanal (7) des anderen Wagenübergangsmoduls (2) angeschlossen ist und der Fahrgastinnenraum (9) des Trägerwagens (1) an dessen dem anderen Wagenübergangsmodul (2) zugewandter Seite wenigstens eine Abluftöffnung aufweist, die über ein flexibles Strömungskanalelement (11) mit einer Einlassöffnung (12) des Innenraums (10) des anderen Wagenübergangsmoduls (2) verbunden ist.

5. Schienenfahrzeug nach Anspruch 4,
**dadurch gekennzeichnet, dass**
die klimatechnische Einheit den Fahrgastinnenraum (9) des Trägerwagens (1) und jeweils die dem Trägerwagen zugewandte Hälfte des Innenraums (10) des einen und des anderen Wagenübergangsmoduls (2) umfasst.

6. Schienenfahrzeug nach einem der Ansprüche 4 oder 5,
**dadurch gekennzeichnet, dass**
die Wagenübergangsmodule (2) in ihre Hauptklimakanäle (7) eingesetzte Stützlüfter (8) zum Ansaugen der von der Klimaanlage (3) des Trägerwagens (1) konditionierten Zuluft aufweisen.

7. Schienenfahrzeug nach einem der Ansprüche 4 bis 6,
**dadurch gekennzeichnet, dass**
die Wagenübergangsmodule (2) im Bereich ihrer Einlassöffnungen (12) für die Abluft des Trägerwagens (1) Umluftheizer (13) zur Unterstützung des Transports der Abluft in die Wagenübergangsmodule (2) aufweisen.

8. Schienenfahrzeug nach einem der Ansprüche 4 bis 7,
**dadurch gekennzeichnet, dass**
die flexiblen Strömungskanalelemente (6, 11) in einem druckfreien Querschnittsbereich der Wellenbälge (13) geführt sind.

9. Schienenfahrzeug nach einem der Ansprüche 1 - 8,
**dadurch gekennzeichnet, dass**
das Schienenfahrzeug als Regional- oder Fernverkehrsfahrzeug ausgebildet ist.

## Claims

1. Multiple-part rail vehicle with a wagon train comprising a support wagon (1), which is equipped in each case with running gear at its wagon ends which lie opposite one another, and two gangway connection modules (2) which are connected in each case via gangway bellows (13) to the support wagon (1) on the end sides of the support wagon (1) which lie opposite one another, are configured without running gear, and are supported on the support wagon (1) in an articulated manner,
**characterized in that**
a passenger interior compartment (9) of the carrier wagon (1) and at least one part of an interior space (10) of one of the gangway connection modules (2) are configured as one climate control unit, the carrier wagon (1) supporting an air conditioning system (3) for providing conditioned feed air for the climate control unit, and the gangway connection module (2) supporting at least one outgoing air unit (4) for the climate control unit, and the carrier wagon module (1) being free from outgoing air units, and the gangway connection module (2) being free from air-conditioning systems.

2. Rail vehicle according to Claim 1,
**characterized in that**
the carrier wagon (1) has a main climate control duct (5) which is connected to the air conditioning system (3) and, at its end which faces the one gangway connection module (2), is connected via a flexible flow duct element (6) to a main climate control duct (7) of the one gangway connection module (2).

3. Rail vehicle according to Claim 1 or 2,
**characterized in that**
the passenger interior compartment (9) of the carrier wagon (1) has, on its side which faces the one gangway connection module (2), at least one outgoing air opening which is connected via a flexible flow duct element (11) to an inlet opening (12) of the interior space (10) of the one gangway connection module (2).

4. Rail vehicle according to one of Claims 1 to 3,
**characterized in that**
the climate control unit additionally comprises at least one part of the interior space (10) of the other gangway connection module (2), and the main climate control duct (5) of the carrier wagon (1) is connected, at its end which faces the other gangway connection module (2), via a flexible flow duct element (6) to a main climate control duct (7) of the other gangway connection module (2), and the passenger interior compartment (9) of the carrier wagon (1) has, on its side which faces the other gangway connection module (2), at least one outgoing air opening which is connected via a flexible flow duct element (11) to an inlet opening (12) of the interior space (10) of the other gangway connection module (2).

5. Rail vehicle according to Claim 4,
**characterized in that**
the climate control unit comprises the passenger interior compartment (9) of the carrier wagon (1) and in each case that half, facing the carrier wagon, of the interior space (10) of the one and the other gangway connection module (2).

6. Rail vehicle according to either of Claims 4 or 5,
**characterized in that**
the gangway connection modules (2) have assisting fans (8) inserted into the main climate control duct (7) in order to suck in the feed air conditioned by the air conditioning system (3) of the carrier wagon (1).

7. Rail vehicle according to one of Claims 4 to 6,
**characterized in that**,
in the region of their inlet openings (12) for the outgoing air of the carrier wagon (1), the gangway connection modules (2) have air circulating heaters (13) for assisting the transport of the outgoing air into the gangway connection modules (2).

8. Rail vehicle according to one of Claims 4 to 7,
**characterized in that**
the flexible flow duct elements (6, 11) are routed in a pressure-free cross-sectional region of the gangway bellows (13).

9. Rail vehicle according to one of Claims 1 to 8,
**characterized in that**
the rail vehicle is configured as a regional or main line vehicle.

## Revendications

1. Véhicule ferroviaire à plusieurs unités comprenant une rame de voiture, composée d'une voiture (1) support, qui est équipée à ses extrémités opposées l'une à l'autre respectivement de trains de roulement, et deux modules (2) de passage entre les voitures, qui sont reliés à la voiture (1) support respectivement par des soufflets (13) ondulés aux côtés frontaux, opposés l'un à l'autre, de la voiture (1) support, sont constitués sans train de roulement et sont appuyés d'une manière articulée à la voiture (1) support,
**caractérisé en ce que**
un espace (9) intérieur pour les passagers de la voiture (1) support et au moins une partie d'un espace (10) intérieur de l'un des modules (2) de passage entre les voitures est constitué sous la forme d'une unité de la technique du conditionnement d'air, dans lequel la voiture (1) support porte une installation (3) de conditionnement d'air pour mettre de l'air entrant conditionné à la disposition de l'unité de la technique du conditionnement d'air et le module (2) de passage entre les voitures porte au moins un appareil (4) d'acheminement de l'air pour l'unité de la technique du conditionnement d'air et le module (1) de voiture support est exempt d'appareil d'acheminement d'air et le module (2) de passage entre les voitures est exempt d'installation de conditionnement d'air.

2. Véhicule ferroviaire suivant la revendication 1, **caractérisé en ce que** la voiture (1) support a un conduit (5) principal de conditionnement d'air, qui est raccordé à l'installation (3) de conditionnement d'air et qui est raccordé à son extrémité tournée vers le module (2) de passage entre les voitures par un élément (6) souple de conduit d'écoulement à un conduit (7) principal de conditionnement d'air du module (2) de passage entre les voitures.

3. Véhicule ferroviaire suivant la revendication 1 ou 2,
**caractérisé en ce que** l'espace (9) intérieur pour les passagers de la voiture (1) support a, à son côté tourné vers le un module (2) de passage entre les voitures, au moins une ouverture de sortie d'air qui, par un élément (11) souple de conduit d'écoulement, communique avec une ouverture (12) d'entrée de l'espace (10) intérieur du un module (2) de passage entre les voitures.

4. Véhicule ferroviaire suivant l'une des revendications 1 à 3,
**caractérisé en ce que** l'unité de la technique du conditionnement d'air comprend en outre au moins une partie de l'espace (10) intérieur de l'autre module (2) de passage entre les voitures et le conduit (5) principal de conditionnement d'air de la voiture (1) support est, à son extrémité tournée vers l'autre module (2) de passage entre les voitures, par un élément (6) souple de conduit d'écoulement, raccordé à un conduit (7) principal de conditionnement d'air de l'autre module (2) de passage entre les voitures et l'espace (9) intérieur pour les passagers de la voiture (1) support a, à son côté tourné vers l'autre module (2) de passage entre les voitures, au moins une ouverture de sortie d'air, qui communique par un élément (11) souple de conduit d'écoulement avec une ouverture (12) d'entrée de l'espace (10) intérieur de l'autre module (2) de passage entre les voitures.

5. Véhicule ferroviaire suivant la revendication 4,
**caractérisé en ce que** l'unité de la technique du conditionnement d'air comprend l'espace (9) intérieur pour les passagers de la voiture (1) support et respectivement la moitié, tournée vers la voiture support, de l'espace (10) intérieur du un et de l'autre module (2) de passage entre les voitures.

6. Véhicule ferroviaire suivant l'une des revendications 4 ou 5,
**caractérisé en ce que** les modules (2) de passage entre les voitures ont des ventilateurs (8) d'assistance insérés dans leur conduit (7) principal de conditionnement d'air pour l'aspiration de l'air conditionné par l'installation (3) de conditionnement d'air de la voiture (1) support.

7. Véhicule ferroviaire suivant l'une des revendications 4 à 6,
**caractérisé en ce que** les modules (2) de passage entre les voitures ont, dans la partie de leur ouverture (12) d'entrée pour la sortie d'air de la voiture (1) support des dispositifs (13) de chauffage de l'air, afin de faciliter le transport de l'air, qui sort, dans les modules (2) de passage entre les voitures.

8. Véhicule ferroviaire suivant l'une des revendications 4 à 7,
**caractérisé en ce que** les éléments (6, 11) souples de conduit d'écoulement passent dans une partie de section transversale sans pression des soufflets (13) ondulés.

9. Véhicule ferroviaire suivant l'une des revendications 1 à 8,
**caractérisé en ce que** le véhicule ferroviaire est constitué en véhicule régional ou en véhicule du service de grande ligne.
